# FASCICULE DE BREVET EUROPEEN

(11) **EP 3 969 710 B1**
(45) Date de publication et mention de la délivrance du brevet: **12.07.2023**
(21) Numéro de dépôt: 20735013.3
(22) Date de dépôt: 11.05.2020
(51) Int. Cl.: E05F 5/02

(54) **BUTÉE DE SURCLAQUAGE POUR CAPOT DE VÉHICULE AUTOMOBILE**
ÜBERLASTPUFFER FÜR KRAFTFAHRZEUGHAUBE
OVERLOAD BUMPER FOR MOTOR VEHICLE HOOD

(30) Priorité: 16.05.2019 FR 1905106
(43) Date de publication de la demande: 23.03.2022
(73) Titulaire: PSA Automobiles SA, 78300 Poissy (FR)
(72) Inventeur: BRUNET, Mickael, 77670 Vernou-la Celle sur Seine (FR)
(86) Numéro de dépôt international: PCT/FR2020/000167
(87) Numéro de publication internationale: WO 2020/229741

(56) Documents cités:
- WO-A1-2015/113634
- DE-C1- 3 536 621
- JP-A- H07 145 839
- JP-U- S5 835 474
- US-A1- 2008 296 931

## Description

### [Domaine technique]

L'invention concerne d'une manière générale le domaine des ouvrants de véhicules automobiles. Elle vise en particulier une butée de surclaquage pour le capot d'un tel véhicule automobile.

### [Technique antérieure]

Le capot d'un véhicule automobile est généralement constitué par un panneau extérieur en tôle métallique ou en matière plastique, doublé par une doublure intérieure métallique conformée de manière à définir avec le panneau extérieur un corps creux suivant globalement le contour du capot de sorte à le rigidifier afin qu'il puisse être manoeuvré sans trop se voiler.

Un tel capot est généralement monté pivotant autour d'un axe transversal au niveau de son bord arrière situé à proximité du pare-brise du véhicule et par l'intermédiaire de moyens d'articulation.

Lors de sa fermeture, sa portion avant se déplace avec une plus grande vitesse que le reste du capot, puisque son amplitude de déplacement est nettement supérieure.

De ce fait, il arrive couramment que les extrémités avant de ses deux bords latéraux périphériques viennent au contact avec le sommet des ailes latérales également métalliques de la structure du véhicule, ce qui génère des bruits métalliques parasites désagréables pour les usagers.

En outre, de tels contacts répétés entre le capot et le sommet des ailes latérales de la structure du véhicule ont également tendance à occasionner un écaillage du revêtement (généralement de la peinture) recouvrant la surface du capot et les ailes latérales, ce qui a un impact négatif sur le niveau de qualité perçue par les usagers et peut entrainer l'apparition de points de corrosion dans la zone impactée.

Afin de palier à ces inconvénients, il est bien connu de prévoir des butées de surclaquage sur les capots des véhicules pour empêcher tout contact direct entre leurs bords latéraux et le sommet des ailes latérales de la structure du véhicule, au moment de leur fermeture.

Ces butées permettent également d'assurer une mise sous tension du capot lorsqu'il occupe sa position fermée, afin d'éviter tout micro-déplacement de ce dernier pendant le roulage du véhicule à cause des vibrations générées dans le compartiment moteur.

La demande de brevet française FR 3 052 477 A1 divulgue une telle butée destinée à être fixée à la doublure du capot. Dans le document JP S58 35474 U une butée de surclaquage pour capot de véhicule automobile est divulguée, comprenant un corps amortissant et un organe d'attache de type quart de tour avec une tête comprenant deux branches latérales et des épaulements aptes à reposer en appui contre la face supérieure du pourtour d'une orifice.

Le document US2008296931 divulgue une butée de surclaquage avec les mêmes caractéristiques que le document JP S58 35474U dans laquelle la butée est rotable par rapport à la doublure intérieure.

Cette butée comporte un corps amortissant en matériau élastomère associé à un organe d'attache réalisé dans un matériau plastique plus rigide tel que le polyamide ou le polypropylène et apte à coopérer par encliquetage avec un orifice circulaire ménagé dans la doublure intérieure du capot.

Elle est obtenue classiquement par moulage à partir d'un moule bi-injection permettant d'injecter deux matières différentes en séquentiel.

Une première injection de matière plastique est tout d'abord réalisée de sorte à former l'organe de fixation, le corps amortissant en matériau élastomère étant surmoulé dans un second temps sur cet organe de fixation.

Ce type de moule bi-injection représente un investissement particulièrement élevé, de l'ordre de plusieurs centaines de milliers d'euros, qui se répercute de manière sensible sur le coût de revient unitaire de chaque butée de surclaquage.

### [Exposé de l'invention]

La présente invention vise à réduire le coût de revient d'une telle butée de surclaquage.

Elle propose à cet effet une butée de surclaquage pour capot de véhicule automobile du type comportant un panneau extérieur doublé par une doublure intérieure, ladite butée comprenant un corps amortissant en élastomère présentant une face supérieure prévue pour reposer contre la face inférieure de ladite doublure intérieure, ladite butée comprenant également un organe d'attache solidaire dudit corps amortissant et apte à coopérer avec un orifice ménagé dans ladite doublure intérieure pour assurer la fixation de ladite butée sur ledit capot ; une butée de surclaquage dans laquelle ledit organe d'attache, de type quart de tour, est venu de moulage d'une seule pièce avec ledit corps amortissant, dans le même matériau élastomère que ce dernier, ledit organe d'attache comportant une embase saillant de la face supérieure dudit corps amortissant ainsi qu'une tête comprenant deux branches latérales s'étendant transversalement de part et d'autre de ladite embase et comprenant chacune un épaulement respectif écarté de ladite face supérieure du corps amortissant, lesdits épaulement étant aptes à reposer en appui contre la face supérieure du pourtour dudit orifice de manière à enserrer ledit pourtour entre ces derniers et la face supérieure dudit corps amortissant; ladite embase présentant une forme allongée apte à coopérer dans sa position montée par emboîtement de forme avec ledit orifice de manière à assurer le verrouillage en rotation de ladite butée vis-à-vis ladite doublure intérieure.

La butée de surclaquage selon l'invention présente notamment l'avantage de pouvoir être fabriquée à partir d'un moule à injection unique dont la conception est beaucoup plus simple que celle des moules bi-injection utilisés pour la fabrication des butées dotées d'un organe d'attache par encliquetage.

L'investissement nécessaire à la réalisation d'un tel moule à injection unique est ainsi considérablement réduit ce qui permet de diminuer sensiblement le coût de revient unitaire de chaque butée de surclaquage.

Selon des caractéristiques préférées de ladite butée de surclaquage selon l'invention :
- ladite tête présente un profil en chapeau de gendarme ;
- ladite butée présente un perçage borgne s'étendant au travers dudit corps amortissant depuis sa face inférieure et se prolongeant jusqu'au niveau de la tête dudit organe d'attache, ledit perçage borgne étant agencé pour y permettre l'insertion de l'extrémité d'une tige d'un outil de type tournevis ;

- ledit perçage borgne présente un profil tronconique s'amincissant en direction de la tête dudit organe d'attache ;
- ledit corps amortissant présente au moins un évidement s'étendant sur une partie de sa profondeur depuis sa face supérieure ; et/ou
- ladite butée est réalisée en EPDM.

L'invention vise également sous un deuxième aspect, un véhicule automobile comportant un capot doté d'une doublure intérieure métallique ainsi qu'une telle butée de surclaquage fixée sur ladite doublure.

Selon une caractéristique avantageuse, ledit véhicule comporte deux dites butées de surclaquage agencées symétriquement par rapport à son plan longitudinal vertical médian

### [Brève description des dessins]

L'exposé de l'invention sera maintenant poursuivi par la description détaillée d'un exemple de réalisation, donnée ci-après à titre illustratif mais non limitatif, en référence aux dessins annexés, sur lesquels :
[Fig 1] représente une vue schématique de la partie avant d'un véhicule comportant deux butées de surclaquage selon l'invention fixées chacune sur la doublure intérieure de son capot et agencées symétriquement par rapport à son plan longitudinal vertical médian ;
[Fig 2] est une vue en coupe selon un plan vertical de la zone de fixation de l'une des butées de surclaquage de la figure 1 ;
[Fig 3] représente une vue de trois quart en perspective de la butée de surclaquage de la figure 1 ;
[Fig 4] est une vue illustrant une étape intermédiaire du montage de la butée de surclaquage de la figure 1 sur la doublure intérieure du capot ;
[Fig 5] représente une vue prise de dessous de la butée de surclaquage de la figure 1 en position montée; et
[Fig 6] est une vue prise de dessus de la butée de surclaquage de la figure 1 en position montée.

### [Description détaillée]

La figure 1 représente l'avant d'un véhicule 1 comportant un capot 2 en position fermé.

Tel qu'illustré sur la figure 2, le capot 2 est constitué par un panneau extérieur en tôle métallique 3, doublé par une doublure intérieure métallique 4 conformée de manière à définir avec le panneau extérieur un corps creux suivant globalement le contour du capot 2 de sorte à le rigidifier afin qu'il puisse être manoeuvré sans trop se voiler.

Le capot 2 est monté pivotant autour d'un axe transversal par son bord arrière situé à proximité du pare-brise 6 du véhicule par des moyens d'articulation non représentés.

Afin d'éviter que les extrémités avant des deux bords latéraux périphériques de ce capot 2 n'entrent en contact avec le sommet des ailes latérales 7 de la structure du véhicule 1 lors de sa fermeture, ce véhicule 1 comporte deux butées 10, 20 selon l'invention (représentées schématiquement en traits interrompus sur la figure 1) agencées symétriquement par rapport à plan longitudinal vertical médian et étant fixées chacune contre la face inférieure de la doublure intérieure métallique 4 du capot 2.

On va maintenant décrire la butée 10 destinée à être fixée contre la partie avant droite de la doublure intérieure 4 à l'appui des figures 2 et 3, sachant que la butée 20 destinée à être fixée contre la partie avant gauche de cette même doublure intérieure 4 lui est symétriquement identique.

Dans la description qui va suivre et par convention, les termes « inférieur » et « supérieur » seront définis par rapport à la position de montage d'une telle butée sur la doublure intérieure du capot.

La butée 10 est constituée par un bloc en élastomère venu de moulage d'une seule pièce à partir d'un moule à mono-injection de matière.

Elle est avantageusement réalisée en EPDM (Ethylène-Propylène-Diène Monomère), ce matériau présentant une excellente résistance aux agents atmosphériques ainsi qu'une plage étendue de température de service.

En variante, elle peut être réalisée dans un autre matériau élastomère tel que le caoutchouc naturel par exemple.

En référence à la figure 3, la butée 10 comporte un corps amortissant 11 présentant une section horizontale en forme de P, délimité par une face supérieure 12 prévue pour reposer contre la face inférieure de la doublure intérieure 4 du capot 2, une face inférieure 13 et une face latérale 14.

Cette forme particulière de la butée 10 est choisie en l'espèce pour tenir compte des contraintes d'implantation sur le capot 2. En variante, cette forme peut bien évidemment être différente afin de s'adapter aux contraintes d'implantation spécifiques de chaque référence de capot.

Le corps amortissant 11 présente au moins un évidement borgne 15 s'étendant sur une partie de sa profondeur depuis sa face supérieure 12.

Ces évidements 15, dont le nombre et les dimensions peuvent être modulées par retrait ou ajout de matière dans le moule d'injection servant à fabriquer la butée 10, permettent d'ajuster précisément la densité globale de cette butée 10 sans changer sa matière.

La butée 10 comporte également un organe d'attache 16, de type quart de tour, apte à coopérer avec le pourtour d'un orifice allongé 8 (visible sur les figures 3 et 4) ménagé dans la doublure intérieure 4 du capot 2 à proximité de l'un de ses bords latéraux, de sorte à assurer la fixation de cette butée 10 sur cette doublure 4.

Afin d'éviter toute modification structurelle de la doublure intérieure 4, l'orifice 8 est constitué avantageusement par un orifice existant destiné à assurer une autre fonction, tel que par exemple celui permettant d'assurer l'évacuation de la cataphorèse.

L'orifice allongé 5 présente en l'espèce une forme oblongue mais il peut présenter en variante n'importe quelle autre forme allongée, par exemple rectangulaire ou elliptique.

L'organe de verrouillage 16 comporte une embase allongée 17 saillant de la face supérieure du corps amortissant 11 et définissant dans le sens de sa longueur une direction longitudinale, ainsi qu'une tête allongée 18 définissant dans le sens de sa longueur une direction transversale perpendiculaire ladite direction longitudinale.

Présentant une forme complémentaire à celle de l'orifice 8, l'embase allongée 17 est apte à coopérer par emboitement de forme avec cet orifice 8 de manière à assurer le verrouillage en rotation de la butée 10 vis-à-vis de ladite doublure intérieure 4, comme cela sera explicité plus en détails dans la suite de cette description.

Présentant une forme apte à permettre son passage au travers de l'orifice 8 lorsqu'elle est alignée avec ce dernier, la tête allongée 18 comporte deux branches latérales 18A, 18B s'étendant transversalement de part et d'autre de l'embase 17 et comprenant chacune un épaulement inférieur plan 19 écarté de la face supérieure du corps amortissant 11 d'une distance correspondante à l'épaisseur du pourtour de l'orifice 5.

Comme on le verra en détails par la suite, ces deux épaulements 19 constituent des surfaces prévues pour reposer en appui contre la face inférieure du pourtour de l'orifice 8 de manière à enserrer ce pourtour entre ces deux épaulements 19 et la face supérieure 12 du corps amortissant 11.

Cette tête 18 présente en outre de manière avantageuse un profil en chapeau de gendarme destiné à faciliter les opérations de démoulage de la butée 10.

Tel qu'illustré sur les figures 2 et 6, la butée 10 présente un perçage borgne 20 s'étendant verticalement au travers du corps amortissant 11 depuis sa face inférieure 14 et se prolongeant jusqu'au niveau de la tête 18 de l'organe d'attache 16.

Ce perçage 20 est agencé pour y permettre l'insertion de l'extrémité de la tige d'un outil de type tournevis de manière à déformer légèrement la tête 18 de l'organe d'attache 16, de sorte à soulever légèrement ses deux branches latérales 18A, 18B afin de faciliter la rotation de la butée 10 vers sa position montée comme cela sera décrit plus en détails dans la suite de cette description.

Le perçage 20 présente en outre avantageusement un profil tronconique s'amincissant en direction de la tête 18 de sorte à faciliter les opérations de démoulage de la butée 10.

On va maintenant décrire les opérations de montage de la butée de surclaquage 10 selon l'invention à l'appui des figures 4 à 6.

Dans un premier temps, l'opérateur en charge du montage doit positionner cette butée 10 en dessous de la doublure 4 de sorte que sa tête 16 soit alignée avec l'orifice 8, puis introduire la tête 16 au travers de cet orifice 8 d'un mouvement de translation axial de bas en haut jusqu'à ce que la face supérieure de l'embase 17 vienne reposer en appui contre la face inférieure du pourtour de l'orifice 8, tel qu'illustré par la figure 4.

L'opérateur doit ensuite faire pivoter à force la butée 10 d'un quart de tour dans le sens des aiguilles d'une montre.

Durant ce mouvement, les deux branches 18A, 18B de la tête 18 commencent par se déformer élastiquement au contact de la tranche de l'orifice 8 puis se soulèvent légèrement de sorte à glisser sur la face supérieure du pourtour de cet orifice 8.

Afin de faciliter cette rotation de la butée 10, l'opérateur peut introduire l'extrémité de la tige d'un outil de type tournevis au travers du perçage 20 et exercer un effort orienté vers le haut de sorte à entrainer le soulèvement élastique de deux branches 18A, 18B de la tête 18.

Dès que la butée 10 a pivoté d'un quart de tour et tel qu'illustré par la figure 5, l'embase 17 vient s'emboîter par correspondance de forme dans l'orifice 8 et les deux branches 18A, 18B de la tête 18 reprennent leur forme initiale.

L'opérateur peut alors relâcher la butée 10 qui occupe désormais sa position montée illustrée par les figures 5 et 6, dans laquelle elle est verrouillée axialement vis-à-vis de la doublure 4 (le pourtour de l'orifice 8 étant pris en sandwich entre la face supérieure 12 du corps amortissant 11 et les épaulements inférieurs 19 des branches 18A, 18B de la tête 18) mais également en rotation (l'emboitement de l'embase 17 dans l'orifice 8 empêchant tout pivotement de cette butée 10).

## Revendications

1. Butée de surclaquage pour capot (2) de véhicule automobile du type comportant un panneau extérieur (3) doublé par une doublure intérieure (4), ladite butée comprenant un corps amortissant (11) en élastomère présentant une face supérieure (12) prévue pour reposer contre la face inférieure de ladite doublure intérieure (4), ladite butée comprenant également un organe d'attache (16) solidaire dudit corps amortissant (11) et apte à coopérer avec un orifice (8) ménagé dans ladite doublure intérieure (4) pour assurer la fixation de ladite butée sur ledit capot (2) ; ledit organe d'attache (16), de type quart de tour, est venu de moulage d'une seule pièce avec ledit corps amortissant (11), dans le même matériau élastomère que ce dernier, ledit organe d'attache (16) comportant une embase (17) saillant de la face supérieure (12) dudit corps amortissant (11) ainsi qu'une tête (18) comprenant deux branches latérales (18A, 18B) s'étendant transversalement de part et d'autre de ladite embase (17) et comprenant chacune un épaulement respectif (19) écarté de ladite face supérieure (12) du corps amortissant (11), lesdits épaulements (19) étant aptes à reposer en appui contre la face supérieure du pourtour dudit orifice (8) de manière à enserrer ledit pourtour entre ces derniers et la face supérieure (12) dudit corps amortissant (11), ladite embase (17) présentant une forme allongée apte à coopérer dans sa position montée par emboîtement de forme avec ledit orifice (8) de manière à assurer le verrouillage en rotation de ladite butée vis-à-vis de ladite doublure intérieure (4).

2. Butée de surclaquage selon la revendication 1, **caractérisée en ce que** ladite tête (18) présente un profil en chapeau de gendarme.

3. Butée de surclaquage selon l'une des revendications 1 ou 2, **caractérisée en ce qu'**elle présente un perçage borgne (20) s'étendant au travers dudit corps amortissant (11) depuis sa face inférieure (14) et se prolongeant (16) jusqu'au niveau de la tête (18) dudit organe d'attache, ledit perçage borgne (20) étant agencé pour y permettre l'insertion de l'extrémité d'une tige d'un outil de type tournevis.

4. Butée de surclaquage selon la revendication 3, **caractérisée en ce que** ledit perçage borgne (20) présente un profil tronconique s'amincissant en direction de la tête (18) dudit organe d'attache (16).

5. Butée de surclaquage selon l'une des revendications 1 à 4, **caractérisée en ce que** ledit corps amortissant (11) présente au moins un évidement (15) s'étendant sur une partie de sa profondeur depuis sa face supérieure (12).

6. Butée de surclaquage selon l'une des revendications 1 à 5, **caractérisée en ce qu'**elle est réalisée en EPDM.

7. Véhicule automobile comportant un capot doté d'une doublure intérieure métallique (4) ainsi qu'une butée de surclaquage (10) fixée sur ladite doublure (4), **caractérisé en ce que** ladite butée est conforme à l'une des revendications 1 à 6.

8. Véhicule automobile selon la revendication 7, **caractérisé en ce qu'**il comporte deux dites butées de surclaquage (10, 20) agencées symétriquement par rapport à son plan longitudinal vertical médian.

## Patentansprüche

1. Überschlaganschlag für eine Kraftfahrzeughaube (2) mit einer Außenplatte (3), die mit einer Innenverkleidung (4) versehen ist, wobei der Anschlag einen elastomeren Dämpfungskörper (11) aufweist, der eine Oberseite (12) aufweist, die zur Anlage an der Unterseite der Innenverkleidung (4) vorgesehen ist, wobei der Anschlag ferner ein Befestigungselement (16) aufweist, das mit dem Dämpfungskörper (11) fest verbunden ist und in der Lage, mit einer Öffnung (8) in der Innenauskleidung (4) zusammenzuwirken, um die Befestigung des Anschlags an der Abdeckung (2) zu gewährleisten; Das Befestigungselement (16) vom Viertelturm-Typ ist einstückig mit dem Dämpfungskörper (11) aus dem gleichen elastomeren Material wie letzteres geformt, wobei das Befestigungselement (16) eine von der Oberseite (12) des Dämpfungskörpers (11) abstehende Basis (17) sowie einen Kopf (18) mit zwei seitlichen Schenkeln aufweist (18A, 18B), die sich quer zu beiden Seiten des Sockels (17) erstrecken und jeweils eine von der Oberseite (12) des Dämpfungskörpers (11) beabstandete jeweilige Schulter (19) aufweisen, wobei die Schulter (19) in der Lage sind, an der Oberseite des Umfangs der Öffnung (8) anzuliegen, um den Umfang zwischen diesen zu verschließen Diese und die Oberseite (12) des Dämpfungskörpers (11), wobei die Basis (17) eine längliche Form aufweist, die in ihrer formschlüssig mit der Öffnung (8) montierten Position zusammenwirken kann, um eine Drehverriegelung des Anschlags gegenüber der Innenauskleidung (4) zu gewährleisten.

2. Überschlaganschlag nach Anspruch 1, **dadurch gekennzeichnet, dass** der Kopf (18) ein Deckelprofil aufweist.

3. Überschlaganschlag nach einem der Ansprüche 1 oder 2, **dadurch gekennzeichnet, dass** er eine Sackbohrung (20) aufweist, die sich durch den Dämpfungskörper (11) von seiner Unterseite (14) erstreckt und sich (16) bis zu dem Kopf (18) des Befestigungsorgans erstreckt, wobei die Sackbohrung (20) so angeordnet ist, dass sie es ermöglicht Einsetzen des Endes eines Bolzens eines Schraubendreherwerkzeugs.

4. Überschlaganschlag nach Anspruch 3, **dadurch gekennzeichnet, dass** die Sackbohrung (20) ein kegelstumpfförmiges Profil aufweist, das sich in Richtung des Kopfes (18) des Befestigungselements (16) verjüngt.

5. Überschlaganschlag nach einem der Ansprüche 1 bis 4, **dadurch gekennzeichnet, dass** der Dämpfungskörper (11) mindestens eine Ausnehmung (15) aufweist, die sich über einen Teil seiner Tiefe von seiner Oberseite (12) aus erstreckt.

6. Überschlaganschlag nach einem der Ansprüche 1 bis 5, **dadurch gekennzeichnet, dass** er aus EPDM besteht.

7. Kraftfahrzeug mit einer Abdeckung mit einer metallischen Innenauskleidung (4) und einem an der Auskleidung (4) befestigten Überschlaganschlag (10), **dadurch gekennzeichnet, dass** der Anschlag einem der Ansprüche 1 bis 6 entspricht.

8. Kraftfahrzeug nach Anspruch 7, **dadurch gekennzeichnet, dass** es zwei Überschlaganschläge (10, 20) aufweist, die symmetrisch zu seiner vertikalen Längsmittelebene angeordnet sind.

## Claims

1. Overlapping stop for hood (2) of a motor vehicle of the type having an outer panel (3) doubled by an inner lining (4), the said stop comprising an elastomer body (11) with a top face (12) intended to rest against the lower face of the inner lining (4), the said stop also including a joint fastener (16) of the said cushioning body (4) 11) and capable of co-operating with an opening (8) in the inner lining (4) to ensure that the said stop is attached to the said cover (2); the said fastener (16), of a quarter-turn type, came from molding of a single piece with the said cushioning body (11), in the same elastic material as the latter, the said fastening organ (16) having a base (17) protruding from the top (12) of the said cushioning body (11) and a head (18) having two lateral branches (18A, 18B) extending across both sides of the base (17) and each having a respective shoulder (19) removed from the upper face (12) of the cushioning body (11), the said shoulders (19) being capable of resting against the upper face of the ring of the said hole (8) in such a way as to tighten make the said rim between the latter and the upper face (12) of the damping body (11), the said base (17) having an elongated shape that is capable of cooperating in its position mounted by shape socket with the said hole (8) so as to ensure the rotating locking of the said stop vis-à-vis the said inner lining (4).

2. Overclutching in accordance with Claim 1, characterized as the head (18) has a profile as a gendarme hat.

3. Overclapping pitch according to one of claims 1 or 2, characterized as it presents a bare drilling (20) extending through the said body cushioning (11) from its lower face (14) and extending (16) to the head level (18) of the said body fastening, the said boring borage (20) being the same to allow the insertion of the end of a rod of a screwdriver tool.

4. Overclutching pitch according to Claim 3, characterized as the said borine borage (20) has a truncated profile that is slimming towards the head (18) of the said attachment organ (16).

5. Overclutching in one of the claims 1 to 4, **characterized by** the fact that the damping body (11) has at least one blast (15) extending over a part of its depth from its upper face (12).

6. Overclustering in one of the claims 1 to 5, characterized as it is performed in EPDM.

7. Motor vehicle consisting of a hood with an inner metal lining (4) and a overclacking stop (10) attached to the said lining (4), **characterized by** that stop conforming to one of the claims 1 to 6.

8. Motor vehicle according to Claim 7, **characterized in that** it has two so-called overclutches (10, 20) arranged symmetrically with respect to its median vertical longitudinal plane.
